# EUROPÄISCHE PATENTSCHRIFT

(11) **EP 0 078 773 B1**
(45) Veröffentlichungstag und Bekanntmachung des Hinweises auf die Patenterteilung: **06.02.1985**
(21) Anmeldenummer: 82810458.8
(22) Anmeldetag: 29.10.1982
(51) Int. Cl.: G03D 13/06

(54) **Kombinierte Filmkassettenentname- und Filmverarbeitungsvorrichtung**
Combined film cassette, extraction and developing device
Appareil combiné d'extraction de film de la cassette et de développement

(30) Priorität: 04.11.1981 GB 8133194
(43) Veröffentlichungstag der Anmeldung: 11.05.1983
(73) Patentinhaber: CIBA-GEIGY AG, 4002 Basel (CH)
(72) Erfinder: Moore, Michael Huntley, Ilford, Essex (GB); Turner, George F. A. M., Blackmore Ingatestone Essex CM4 0JX (GB)

## Beschreibung

Die Erfindung betrifft eine kombinierte Vorrichtung zur Entnahme von Filmen aus Kassetten und zur Verarbeitung der entnommenen Filme, in welcher ein lichtdicht verschliessbarer Behälter Mittel zum Halten einer Filmkassette in solcher Weise enthält, dass aus der Kassette ein Filmstreifen bestimmter Länge herausgezogen werden kann, und die eine Filmabschneideeinrichtung umfasst.

In den letzten Jahren ist es in wachsendem Masse üblich geworden, daheim photographische Filme zu entwickeln und von ihnen Abzüge zu machen. Gleichzeitig wird es aber auch immer schwieriger für diejenigen, die es vorhaben, einen geeigneten Raum zu Hause zu finden, der hinreichend abgedunkelt werden kann, um als Dunkelkammer Verwendung zu finden. Denn insbesondere wenn ein normaler, mit einer Filmwickelspirale ausgestatteter Verarbeitungstank mit einem direkt aus einer Kassette entnommenen belichteten Film beschickt werden soll, so muss dieser Vorgang in einem völlig gegen sichtbares Licht abgedunkelten Raum durchgeführt werden.

Es sind bereits eine ganze Anzahl von Verfahren zum Beschicken von Verarbeitungstanks bei Tageslicht in der Patentliteratur beschrieben aber nur wenige davon infolge ihrer Herstellungskosten und umständlichen und sehr viel Raum beanspruchenden Bauweise in der Praxis verwendet worden. So wird z.B. in der US-A Nr. 2290152 ein komplexer, bei Tageslicht (d.h. ohne Erfordernis einer Dunkelkammer) zu beschickender Entwicklungstank beschrieben, bei welchem die zu entladende Filmkassette in eine Hilfskammer eingebracht wird. Der Tank dieser Vorrichtung ist sehr sperrig und ist nur schwierig mit dem Film zu beschicken.

Eine ähnlich komplizierte und sperrige Vorrichtung ist in der G B-A Nr. 671 170 beschrieben. Eine elegantere Lösung des Problems bietet die in der US-A Nr. 3906966 beschriebene Anordnung, bei welcher der Film aus einer Kassette beim Entladen auf eine Filmwickelspirale gebracht wird, welche sich in einerflachen Behandlungsschale und nicht in einem Tank befindet. In einer solchen flachen Schale wäre jedoch die Behandlung des Films keine einheitlich gleichmässige, da der Film nur sehr schwierig gleichmässig zu befeuchten und die richtige Art der Flüssigkeitsbewegung in der Schale schwer zu erzeugen wäre. Eine noch kompliziertere Lösung des Problems wird in der FR-A Nr. 2369597 beschrieben, in welcher ein Film bei Tageslicht auf eine aus einem Aufnahmeelement ausgefahrene längliche Spindel aufgebracht wird, die anschliessend in das Aufnahmeelement zurückgezogen wird. Um den Film zu behandeln, wird das Element an einen Behandlungsbehälter angeschlossen, worauf die Spindel aus dem Element in den Behälter hinein gefahren wird. Der Film wird dann von der Spindel in die Flüssigkeit hinein abgerollt und im Anschluss an die Behandlung wieder aufgewickelt.

Es ist nun die Aufgabe der Erfindung, eine Vorrichtung der eingangs beschriebenen Art zu verwirklichen, welche gestattet, einen normalen mit einer Filmwickelspirale ausgestatteten Tageslichtbehandlungstank auch bei Tageslicht, also ohne Arbeiten in einer Dunkelkammer, mit belichtetem Film zu beschicken.

Dies wird gemäss der Erfindung durch eine eingangs beschriebene Vorrichtung erreicht, die die im Anspruch 1 aufgeführten kennzeichnenden Merkmale aufweist.

Bevorzugte Merkmale der Erfindung sind in den Unteransprüchen beschrieben. Durch ein Drehverschlusselement kann das Gehäuseteil unter Drehung zum Deckel hin bewegt werden, nachdem der Film auf die Spirale aufgewickelt ist.

Bei Verwendung eines Beutels, in welchem das in Anspruch 1 erwähnte Tankgefäss (im wesentlichen bestehend aus dem Boden und der Seitenwandung des Tanks) untergebracht ist, kann das Anfügen des letzteren an den Deckel durch entsprechende Manipulation des Beutels von aussen her erfolgen.

Die Filmwickelspirale kann vom Innenwickeltyp oder vom Aussenwickeltyp sein, wobei aber im letzteren Falle ein Stirnradmechanismus vorhanden sein muss, mittels welchem der Film durch oszillierende Bewegung aufgewickelt wird. Der Verarbeitungstank ist vorzugsweise vom von oben füllbaren Typ, wobei Flüssigkeit durch Kippen des Tanks aus diesem entfernt wird. Jedoch kann der Tank auch vom Bodenfülltyp sein, bei welchem im Deckel und im Boden des Tanks lichtdichte, jedoch einen Durchtritt von Flüssigkeit gestattende Öffnungen vorgesehen sind, so dass beim Einbringen des Tanks in eine Flüssigkeit diese durch die Öffnungen im Tankboden in den Tank einströmt. Wird der Tank aus dem Bad herausgehoben, so strömt die Badflüssigkeit durch diese Bodenöffnungen wieder aus dem Tank.

Weitere Einzelheiten und Vorteile der Erfindung ergeben sich aus der weiteren Beschreibung derselben unter Bezugnahme auf die beiliegende Zeichnung, in welcher
Fig. 1 eine perspektivische Ansicht einer bevorzugten Ausführungsform der Vorrichtung nach der Erfindung mit entferntem Gehäuseoberteil;
Fig. 2 eine Seitenansicht der Vorrichtung, teilweise im Axialschnitt, und
Fig. 3 eine Seitenansicht des aus der Vorrichtung entfernten geschlossenen Behandlungstanks darstellt.

In allen Figuren haben gleiche Bezugsziffern die gleiche Bedeutung.

Wie in Fig. 1 gezeigt, umfasst ein lichtdicht abgeschlossenes Gehäuse 1 eine Halteeinrichtung 2, in welche eine Kassette 3 eingerastet ist. Ein Stück des Films 4 ist bereits aus der Kassette 3 herausgezogen und bereit zum Aufwickeln auf eine Filmwickelspirale 5 eines als wesentliche Teile einen Deckel 6, eine Seitenwandung und einen geschlossenen Boden umfassenden Verarbeitungstanks. Diese Spirale 5 ist am Deckel 6 des Verarbeitungstanks angebracht und umfasst eine mittige Welle 7 und zwei auf der Welle 7 sitzende Scheiben 10, von denen jede eine Spirale 9 trägt.

Der Filmstreifen 4 wird weiter an einer vorzugsweise guillotineartigen Abschneidvorrichtung 11 vorbeigeführt. Eine Deckelkappe 8 überdeckt den Deckel 6 von aussen.

In der dem Deckel 6 gegenüber gelegenen Wandung des Behälters 1 ist ein den geschlossenen Boden 12a und die vorzugsweise zylindrische Seitenwandung des Tanks umfassendes Tankergänzungsteil 12 mit seinem offenen Ende 12b lichtdicht angeschlossen.

Fig. 2 zeigt die Anordnung des Tankergänzungsteils 12 in der einen Seitenwand des Behälters 1 in bezug auf die Spirale 5 und den Deckel 6 vor dem Aufwickeln eines belichteten Filmstreifens auf die Spirale 5. Das Gehäuse 1 der Vorrichtung ist hier durch einen Gehäuseoberteil 13 geschlossen, und das Tankergänzungsteil 12 ist durch eine umlaufende Doppeldichtung 14 in der dem Deckel 6 gegenüberliegenden Wand des Gehäuses 1 lichtdicht und gleichwohl drehbar bzw. axial verschiebbar gelagert. Am Umfang des Dekkels 6 ist eine Ringnut 15 vorgesehen, in welche eine in der Wandung 16 des Gehäuses 1 und im Oberteil 13 ausgesparte Öffnung umgebende Randteile lichtdicht eingreifen. Die Öffnungsränder der Gehäusewandung 16 und des Gehäuseoberteils 13 bilden zusammen mit der Ringnut 15 eine drehbare, aber völlig lichtundurchlässige Abdichtung. Der sich achsparallel um den Deckel 6 herum erstreckende Randflansch 17 passt auf einen entsprechend abgesetzten Rand um die Öffnung 12b des Tankergänzungsteils 12.

Die Filmwickelspirale 5 besitzt eine Welle 7, auf welcher sich Hakenvorsprünge 18 zum Festhalten des vorlaufenden Endes des Films 4 befinden.

Der durch lichtdichtes Verschieben des Tankergänzungsteils 12 nach links bis zum Eingriff des Randes der Öffnung 12b mit Festsitz unter dem Ringflansch 17 des Deckels 6 vervollständigte und lichtdicht verschlossene Tank ist in Fig. 3 gezeigt.

Das Tankergänzungsteil kann vorzugsweise aus nichtrostendem Stahl und der Deckel 6 und die Deckelkappe 8 können aus mehr oder weniger elastischem Kunststoff hergestellt werden. Die Deckelkappe 8 verschliesst einen Flüssigkeitsdurchlass 19 im Deckel 6, durch welchen hindurch nach dem Entfernen der Deckelkappe 8 sowie durch Fenster 20 in einem Deckelinnenringflansch 21 Entwickler und andere Behandlungsflüssigkeiten in den vervollständigten und mit dem Deckel 6 nach oben gestellten Tank eingefüllt werden können, ohne dass Licht in das Tankinnere fallen kann, da eine auf der Spiralenwelle 7 an deren dem Deckel 6 zugewandten Ende fest aufsitzende Lichtdichtungsscheibe 22 dies durch feste Verbindung mit dem Rand des Innenringflansches 21 von bedeutend kleinerem Durchmesser als demjenigen der Scheibe 22 verhindert.

Die in Fig. 1 und 2 gezeigte Filmwickelspirale 6 ist eine solche des Innenwindungstyps. Daher wird hierbei das freie Ende des Films 4 zur Mitte der Spirale 5 geführt und dort an den Hakenvorsprüngen 18 der Spiralwelle 7 fixiert.

Zu Beginn der Inbetriebnahme der erfindungsgemässen Vorrichtung befinden sich der Dekkel 16 und das Tankergänzungsteil 12 in ihren in den Fig. 1 und 2 gezeigten Stellungen. Nun wird das Gehäuseoberteil 13 (Fig. 2) abgenommen und eine den belichteten Film 4 enthaltende Kassette 3 in ihren Halter 2 eingeschoben, worauf das vorauslaufende Ende des Films 4 durch einen Spalt in der Guillotine 11 hindurchgezogen und auf den Hakengliedern 18 der Spiralenwelle 7 befestigt wird. Das Behältergehäuse 1 wird dann wieder durch Aufsetzen des Gehäuseoberteils 13 geschlossen und der Film 4 auf die Spirale 5 durch Drehen der Deckelkappe 8 von aussen her unter Mitnahme von Deckel 6, Welle 7 und Scheiben 10 aufgewickelt. Sobald der Widerstand des Films 4 gegen weiteres Drehen anzeigt, dass der grösste Teil des Films 4 auf die Spirale 5 aufgewickelt ist, wird die Guillotine 11 betätigt, der Film 4 dicht am Kassettenausgang abgeschnitten und der Film fertig bis zum abgeschnittenen Ende auf die Spirale 5 aufgewickelt.

Das Tankergänzungsteil 12 wird dann unter Drehen und/oder Schieben in das Innere des Gehäuses 1 hineingedrückt, bis sein Rand um die Öffnung 12b mit lichtdichtem Festsitz in den Ringflansch 17 hineingeschoben ist. Das Gehäuseoberteil kann dann abgehoben und der wie in Fig. 3 gezeigt verschlossene Tank aus dem Gehäuse 1 herausgenommen werden. Der im Tank befindliche Film kann dann in üblicher Weise behandelt werden.

## Patentansprüche

1. Kombinierte Vorrichtung zur Entnahme von Filmen aus Kassetten (3) und zur Verarbeitung der entnommenen Filme (4), in welcher ein lichtdicht verschliessbarer Behälter Mittel (2) zum Halten einer Filmkassette in solcher Weise, dass aus der Kassette (3) ein Filmstreifen (4) bestimmter Länge herausgezogen werden kann, und die eine Filmabschneidvorrichtung (11) enthält, dadurch gekennzeichnet, dass die Vorrichtung an der einen Seite des Behältergehäuses (1 ) drehbar und lösbar, dabei lichtdicht angeschlossen das Deckelglied (6) eines Behandlungstanks trägt, dass eine Filmwickelspirale (5) an der Innenseite des Dekkelgliedes (6) befestigt und so im Behältergehäu- 'se (1) angeordnet ist, dass der Film (4) aus der Kassette (3) auf sie aufgewickelt werden kann, und dass an der gegenüberliegenden Seite des Behältergehäuses (1 ) ein Tankergänzungsteil (12) angeordnet ist, wobei das Tankergänzungsteil (12) lichtdicht in solcher Weise am Behältergehäuse (1 ) festgehalten wird, dass nach dem Aufwickeln des Filmstreifens (4) aus der Kassette (3) auf die Filmwickelspirale (5) und nach dem Abschneiden des Filmstreifenendes das Tankergänzungsteil (12) auf das Deckelglied (6) aufgebracht werden kann, während beide Glieder (6, 12) noch am Behältergehäuse (1 ) lichtdichtangeschlossen sind, worauf der vervollständigte Behandlungstank als Einheit aus dem Behältergehäuse (1 ) entfernt werden kann.

2. Vorrichtung nach Anspruch 1, dadurch gekennzeichnet, dass das Deckelglied (6) an der einen Seite des Behältergehäuses (1) mittels eines Drehverschlusselements (15, 16a) gehalten wird.

3. Vorrichtung nach einem der Ansprüche 1 oder 2, dadurch gekennzeichnet, dass das Tankergänzungsteil (12) an der entgegengesetzten Seite des Behältergehäuses (1) mittels eines Drehverschlusselements (14) gehalten wird.

4. Vorrichtung nach einem der Ansprüche 1 oder 2, dadurch gekennzeichnet, dass das Tankergänzungsteil (12) sich lose in einem am Behältergehäuse (1) lichtdicht angeschlossenen Beutel befindet.

5. Vorrichtung nach einem der Ansprüche 1 bis 4, dadurch gekennzeichnet, dass das Tankergänzungsteil (12) am Deckelglied (6) des Verarbeitungstanks mittels lichtdichtem Festsitz, lichtdichter Schraubenverbindung oder lichtdichtem Bajonettanschluss befestigbar ist.

## Claims

1. A combined device for removing films from cassettes (3) and for processing the removed films (4), which comprises a light-tight closable container in which are contained means (2) for holding a film cassette in such a manner that a strip offilm (4) of a specific length can be drawn out of the cassette (3), together with a film cutting means (11), characterised in that the device carries the lid member (6) of a processing tank, mounted rotatablyand detachably in a light-tight manner on the one side of the container housing (1), that a film winding spiral (5) is fixed to the inner side of the lid member (6) and is so arranged in the container (1) that the film (4) can be wound onto the spiral from the cassette (3), and that on the opposite side of the container (1) a tank completing member (12) is located, the tank completing member (12) being so secured in a light-tight manner to the container housing (1) that, after the filmstrip (4) from the cassette (3) has been wound onto the film winding spiral (5) and after the end of the film strip has been cut off, the tank completing member (12) can be fitted onto the lid member (6) whilst both members (6, 12) are still connected to the container (1) in a light-tight manner, whereupon the completed processing tank can be removed as a unit from the container (1).

2. A device according to Claim 1, characterised in that the lid member (6) is held on the one side of the container (1) by means of a rotating seal element (15, 16a).

3. A device according to Claim 1 or 2, characterised in that the tank completing member (12) is held on the opposite side of the container (1) by means of a rotating seal element (14).

4. A device according to Claim 1 or 2, characterised in that the tank completing member (12) is held loosely in a bag attached to the container (1 ) in a light-tight manner.

5. A device according to any of Claims 1 to 4, characterised in taht the tank completing member (12) is fitted to the lid member (6) of the processing tank by means of a light-tight interference fit, light-tight screw connection or light-tight bayonet connection.

## Revendications

1. Appareil combiné permettant d'extraire des pellicules photographiques (4) de leurs chargeurs (3) et de développer les pellicules extraites, où un récipient à fermeture étanche à la lumière contient un dispositif (2) de maintien du chargeur permettant l'extraction d'une bande de pellicule (4) de longueur donnée, et comprenant un dispositif pour couper la pellicule (11), caractérisé par le fait que, sur l'un des côtés du carter (1 ) du récipient, l'appareil est pourvu du couvercle (6) d'une cuve de développement, lequel couvercle est fixé de manière à ne pas laisser passer la lumière, tout en étant rotatif et démontable; un tambour spiral (5) est fixé sur le côté intérieur du couvercle (6) et disposé de telle sorte dans le carter (1 ) qu'on peut y enrouler la pellicule (4) sortant du chargeur (3); sur le côté opposé du carter (1), l'appareil est pourvu d'un élément complémentaire de cuve (12), cet élément complémentaire de cuve étant fixé de manière à ne pas laisser passer la lumière et à pouvoir, après avoir enroulé la pellicule (4) sortant du chargeur (3) sur le tambour spiral (5) et après avoir coupé l'extrémité de la pellicule, être amené sur le couvercle (6), après quoi les deux éléments (6, 12) restent reliés au carter (1 ) de manière à ne pas laisser passer la lumière; la cuve de traitement constitue alors une unité complète qui peut être retirée du carter (1 ).

2. Appareil selon la revendication 1, caractérisé par le fait que le couvercle (6) est fixé sur l'un des côtés du carter (1 ) au moyen d'un élément de fermeture rotatif (15, 16a).

3. Appareil selon l'une des revendications 1 ou 2, caractérisé par le fait que l'élément complémentaire de cuve (12) est fixé sur le côté opposé du carter (1 ) au moyen d'un élément de fermeture rotatif (14).

4. Appareil selon l'une des revendications 1 ou 2, caractérisé par le fait que l'élément complémentaire de cuve (12) se trouve, sans y être fixé, dans un sac relié au carter (1) de manière à ne pas laisser passer la lumière.

5. Appareil selon l'une des revendications 1 à 4, caractérisé par le fait que l'élément complémen- tairedecuve (12) peut être fixé sur le couvercle (6) de la cuve de développement au moyen d'un ajustement serré, d'un raccord vissé ou d'un emmanchement à baïonnette, tous ces types de fixation étant réalisés de manière à être étanches à la lumière.
